# EUROPÄISCHE PATENTSCHRIFT

(11) **EP 0 361 224 B1**
(45) Veröffentlichungstag und Bekanntmachung des Hinweises auf die Patenterteilung: **03.11.1993**
(21) Anmeldenummer: 89117077.1
(22) Anmeldetag: 15.09.1989
(51) Int. Cl.: G08B 13/193

(54) **Infraroteindringdetektor**
Infrared intrusion detector
Détecteur d'intrusion à infrarouge

(30) Priorität: 22.09.1988 CH 3508/88
(43) Veröffentlichungstag der Anmeldung: 04.04.1990
(73) Patentinhaber: CERBERUS AG, CH-8708 Männedorf (CH)
(72) Erfinder: Müller, Kurt Albert, CH-8712 Stäfa (CH); Mahler, Hansjürg, CH-8634 Hombrechtikon (CH)

(56) Entgegenhaltungen:
- EP-A- 0 218 055
- EP-A- 0 303 913

## Beschreibung

Die Erfindung betrifft einen Infraroteindringdetektor gemäß dem Oberbegriff des Patentanspruchs 1. Infraroteindringdetektoren sind allgemein bekannt; sie dienen dazu, das Eindringen Infrarotstrahlung aussendender Objekte in überwachte Räume zu detektieren.

Zur Überwachung von langgestreckten Räumen und Korridoren dienen speziell angepaßte Infraroteindringdetektoren, welche in vertikaler Ebene einen verhältnismäßig großen, d.h. weit reichenden Empfindlichkeitsbereich und in horizontaler Ebene einen verhältnismäßig schmalen Empfindlichkeitsbereich aufweisen. Dadurch entsteht ein vorhangartiger Empfindlichkeitsbereich, den ein Eindringling passieren muß, um Zugang zu einem geschützten Bereich zu erhalten. In der GB-A-2'080'945 ist ein solcher Infraroteindringdetektor beschrieben, bei welchem ein derartiger "Vorhang" dadurch erzeugt wird, daß vor dem fokussierenden Spiegel ein zylindrischer Spiegel angeordnet ist, welcher für den breiten Empfindlichkeitsbereich in vertikaler Ebene sorgt. Ein Nachteil dieser Infraroteindringdetektoren besteht darin, daß sie eine unterschiedliche Empfindlichkeit für verschieden weit entfernte Objekte aufweisen.

In der DE-A1-31'14'112 ist ein mit Infrarotstrahlung arbeitendes Detektorsystem beschrieben, welches den genannten Nachteil vermeidet und angenähert ein gleichförmiges Verhalten über alle Entfernungsbereiche, die weit differieren, aufweist. Dies versucht man dadurch zu erreichen, daß drei vertikal versetzte Hohlspiegel, die einen gemeinsamen Brennpunkt, in welchem sich ein Infrarotsensor befindet, aufweisen, so angeordnet sind, daß jeweils ein Spiegel zur Überwachung eines Arbeitsbereichs des Infraroteindringdetektors vorgesehen ist. Jeder Spiegel liefert bei gegebenem Ziel innerhalb des zugeordneten Entfernungsbereichs ein Bild des Infrarotstrahlung aussendenden Objekts von im wesentlichen gleicher Größe. Daher wird ein Infrarotstrahlung aussendendes Objekt gegebener Größe unabhängig von dem Entfernungsbereich, in welchem es sich befindet, ungefähr in gleicher Weise erfaßt, und die Detektorempfindlichkeit ist für alle Entfernungsbereiche etwa gleich.

Ein Nachteil dieser bekannten Infraroteindringdetektionsanordnung besteht darin, daß der zu überwachende Raum nicht hinreichend dicht abgedeckt ist. Wegen der insbesondere in der Nähe des Detektors vorhandenen Lücken (vgl. Figur 2) sind solche Infraroteindringdetektoren nicht völlig sabotagesicher.

In der EP-A1-0'262'241 (=̂US-PS-4,740,701) wurde vorgeschlagen, einen lükkenlosen streifenförmigen Strahlungsempfangsbereich dadurch zu schaffen, daß eine Fresnelzylinderlinse geringer Dicke in Längsrichtung in der Weise gebogen wird, daß der Krümmungsradius der Brennweite entspricht und daß der Infrarotsensor angenähert im Brennpunkt der Fresnelzylinderlinse angeordnet wird. Damit wird zwar ein lückenloser Vorhang erhalten, die Empfindlichkeit nimmt aber mit der Entfernung vom Detektor stark ab (Die Empfindlichkeit ist in etwa umgekehrt proportional dem Abstand vom Infrarotdetektor; vgl. Figur 7).

Die Aufgabe der vorliegenden Erfindung besteht darin, einen Infraroteindringdetektor zu schaffen, welcher die Nachteile der bisher bekannten Infraroteindringdetektoren vermeidet und welcher insbesondere in der Lage ist, einen langgestreckten Raum mittels einer vorhangartigen Empfindlichkeitszone lückenlos derart zu überwachen, daß das Eindringen eines Infrarotstrahlung aussendenden Objekts in die Empfindlichkeitszone in jedem Abstand von dem Detektor das gleiche Ausgangssignal des Infrarotsensors ergibt.

Diese Aufgabe wird bei einem Infraroteindringdetektor der eingangs genannten Art durch die kennzeichnenden Merkmale des Patentanspruchs 1 gelöst. Bevorzugte Ausführungsformen der Erfindung sind in den abhängigen Patentansprüchen definiert.

Bei einer bevorzugten Ausgestaltung des erfindungsgemäßen Infraroteindringdetektors sind die optischen Bündelungsmittel so konstruiert und angeordnet, daß die Größe der durch den Infrarotsensor als Scheitelpunkt und die äußere Begrenzungslinie des jeweiligen Bündelungsmittels gebildeten Raumwinkel eine Funktion des Abstandes des genutzten Wirkbereichs der Strahlungsempfangsbereiche vom Detektor ist, wobei die Raumwinkel der Bündelungsmittel, welche zu Strahlungsempfangsbereichen mit am weitesten entfernten und am nächsten gelegenen genutzten Wirkbereichen gehören, am größten und die Raumwinkel der Bündelungsmittel, die zu Strahlungsempfangsbereichen mit genutzten Wirkbereichen in mittleren Abständen vom Detektor gehören, am kleinsten sind. Der Grund für diese unterschiedliche Gewichtung der Raumwinkel besteht darin, daß ein naher und ein entfernter Eindringling weniger individuelle Zonen durchschreitet, als ein Eindringling in einem mittleren Entfernungsbereich (vgl. Figur 6). Dabei bestehen die optischen Bündelungsmittel vorzugsweise aus einer Vielzahl von parabolischen Spiegeln, insbesondere in einer Anzahl zwischen sieben und fünfzehn.

Gemäß einer weiteren Ausgestaltung des erfindungsgemäßen Infraroteindringdetektors bestehen die optischen Bündelungsmittel aus einer Vielzahl von Fresnellinsen, vorzugsweise in einer Anzahl zwischen sieben und fünfzehn, insbesondere in einer Anzahl von elf.

Gemäß einer besonders bevorzugten Ausgestaltung des erfindungsgemäßen Infraroteindringdetektors weist dieser elf Hohlspiegel als optische Bündelungsmittel auf, wobei - wenn man den Raumwinkel des dem Strahlungsempfangsbereich mit dem am weitesten vom Sensor entfernten genutzten Wirkbereich entsprechenden Spiegels zu 100% festsetzt - der zu dem nächsten näher gelegenen Strahlungsempfangsbereich gehörende Spiegel einen Raumwinkel von ebenfalls ca. 100% aufweist und die Raumwinkel der Spiegel, welche zu den beiden folgenden näher gelegenen Strahlungsempfangsbereichen gehören, ca. 48% betragen und die Raumwinkel der Spiegel, welche zu den folgenden näher gelegenen Strahlungsempfangsbereichen gehören, ca. 44%, ca. 44%, ca. 28%, ca. 30%, ca. 42% und ca. 49% und der Raumwinkel des Spiegels, welcher zu dem am nächsten gelegenen Strahlungsempfangsbereich gehört, ca. 143% betragen.

Gemäß einer weiteren Ausgestaltung des erfindungsgemäßen Infraroteindringdetektors bestehen die optischen Bündelungsmittel aus einer Vielzahl von Hohlspiegeln in Kombination mit einer Vielzahl von Fresnellinsen, wobei vorzugsweise die Fresnellinsen die entfernteren Strahlungsempfangsbereiche und die Hohlspiegel die näher gelegenen Strahlungsempfangsbereiche abdecken.

Die Erfindung wird im folgenden an Hand des in den Zeichnungen dargestellten Ausführungsbeispiels näher erläutert. Es zeigen
- Figur 1: eine Darstellung des Feldmusters der Spiegelanordnung eines Infraroteindringdetektors des Standes der Technik in der Azimutebene,
- Figur 2: eine Darstellung des Feldmusters der Spiegelanordnung eines Infraroteindringdetektors des Standes der Technik in der Elevationsebene,
- Figur 3: eine Aufsicht auf die Spiegelanordnung eines erfindungsgemäßen Infraroteindringdetektors,
- Figur 4: eine Seitenansicht der Spiegelanordnung eines erfindungsgemäßen Infraroteindringdetektors,
- Figur 5: die Draufsicht auf die Strahlungsempfangsbereiche in Bodennähe eines in 2,5m Höhe montierten erfindungsgemäßen Infraroteindringdetektors,
- Figur 6: die Seitenansicht der Strahlungsempfangsbereiche eines in 2,5m Höhe montierten erfindungsgemäßen Infraroteindringdetektors und
- Figur 7: die graphische Darstellung der Empfindlichkeit eines erfindungsgemäßen Infraroteindringdetektors im Vergleich zu einem Infraroteindringdetektor des Standes der Technik.

Die Darstellung des Feldmusters eines bekannten Infraroteindringdetektors gemäß Figur 1 und 2 zeigt, daß der zu überwachende Raum nicht hinreichend dicht mit Empfindlichkeitsbereichen überdeckt ist.

In Figur 3 ist eine Aufsicht auf die Vorderseite einer Ausführungsform eines erfindungsgemäßen Infraroteindringdetektors dargestellt; die optischen Bündelungsmittel J1 bis J11 sind in diesem Spezialfall einzelne Hohlspiegel, bzw. Hohlspiegelelemente J1 bis J11, die in einer Vielzahl von vertikal versetzten Reihen angeordnet und so konstruiert sind, daß sie die aus den einzelnen Strahlungsempfangsbereichen I1 bis I11 auf den Detektor fallende Strahlung auf den Infrarotsensor S (vgl. Figur 4) fokussieren. Zu diesem Zweck ist ihre Oberfläche vorzugsweise in Form eines Paraboloids gekrümmt.

Die äußere Begrenzungslinie der für die Bündelung der Strahlung wirksamen Oberfläche der Spiegelelemente J1 bis J11 ist mehr oder weniger regelmäßig ausgebildet und bildet zusammen mit dem im Brennpunkt angeordneten Sensor S einen Raumwinkel. Wie aus der Figur 4 erkennbar ist, befindet sich der Sensor S in der Nähe der Spiegelelemente J6, J9 und J11. Am weitesten entfernt ist das Spiegelelement J1, das die Fokussierung der aus dem dem Detektor am entferntesten gelegenen Strahlungsempfangsbereich I1 auf den Detektor auftreffenden Strahlung auf den Sensor (S) bewirkt. Obwohl die für die vom Detektor weiter entfernt gelegenen Strahlungsempfangsbereiche I8 bis I11 zuständigen Spiegelelemente J8 bis J11 flächenmäßig verhältnismäßig klein sind, sind ihre Raumwinkel wegen der Nähe des Sensors S sehr groß.

Die Spiegelelemente J1 bis J11 sind so bemessen und angeordnet, daß die Strahlungsempfangsbereiche I1 bis I11 den zu überwachenden Raum in vertikaler Richtung überlappend abdecken. Außerdem ist ihre Grösse und ihr Abstand vom und ihr Winkel zum Sensor S so ausgebildet, daß die Summe der aus unterschiedlichen Strahlungsempfangsbereichen I1 bis I11 von einem sich bewegenden, Infrarotstrahlung aussendenden Objekt der Gestalt eines aufrecht gehenden Menschen auf den Sensor S fallenden Strahlung konstant ist.

Dies wird im angeführten Beispiel dadurch erreicht, daß die Größe der Spiegelelemente so bemessen ist, daß der durch den Infrarotsensor S als Scheitelpunkt und die äußere Begrenzungslinie des jeweiligen Bündelungsmittels J1 bis J11 gebildete Raumwinkel eine Funktion des Abstandes des genutzten Wirkbereichs der Strahlungsempfangsbereiche I1 bis I11 vom Detektor ist, wobei die Raumwinkel der Bündelungsmittel J1, J2 und J11, welche zu Strahlungsempfangsbereichen mit am weitesten entfernten I1, I2 und am nächsten I11 gelegenen genutzten Wirkbereichen gehören, am größten und die Raumwinkel der Bündelungsmittel J7, J8, die zu Strahlungsempfangsbereichen mit genutzten Wirkbereichen in mittleren I7, I8 Abständen vom Detektor gehören, am kleinsten sind.

Figur 4 zeigt eine Seitenansicht der Spiegelanordnung J1 bis J11 eines erfindungsgemäßen Infraroteindringdetektors gemäß Figur 3. Die Spiegelelemente J8, J9 und J10, bzw. J3 und J4 liegen in Blickrichtung in einer Reihe hintereinander und sind daher in der Figur 4 nicht getrennt erkennbar. Gut erkennbar ist, daß sich der Sensor S in unmittelbarer Nähe des Spiegelelementes J11 befindet, wodurch sich trotz der relativen Kleinheit des Spiegelelementes J11 ein sehr großer Raumwinkel ergibt. Umgekehrt weist das Spiegelelement J1 die größte effektive Spiegelfläche auf; wegen des großen Abstandes vom Sensor S ist der von diesem Spiegelelemente umfaßte Raumwinkel aber kleiner als der Raumwinkel für das Spiegelelement J11.

Die Größe der Raumwinkel, welche die Spiegelelemente J1 bis J11, vom Sensor S aus gesehen, aufspannen, d.h. die unterschiedliche Gewichtung, ergibt sich aus der folgenden Tabelle:

| | |
|---|---|
| J1 | 100 % |
| J2 | 100 % |
| J3 | 48 % |
| J4 | 48 % |
| J5 | 44 % |
| J6 | 44 % |
| J7 | 28 % (Minimum) |
| J8 | 30 % |
| J9 | 42 % |
| J10 | 49 % |
| J11 | 143 % |

D.h. die Raumwinkel der Spiegelelemente J1, J2, die zu den Strahlungsempfangsbereichen I1, I2 gehören, welche die dem Detektor am entferntesten gelegenen Zonen überwachen, sind gleich 100 gesetzt.

Die Brennweiten der einzelnen Spiegelelemente J1 bis J11 werden den jeweiligen genutzten Wirkbereichen der (entsprechenden) individuellen Zonen in der Weise angepaßt, daß das jeweils auf den Sensor S gelangende Signal in Abhängigkeit von der Distanz innerhalb des genutzten Wirkbereichs ein Maximum erreicht. Unter "genutztem Wirkbereich" ist innerhalb des Strahlungsempfangsbereichs I1 bis I11 derjenige Bereich zu verstehen, in welchem die Infrarotstrahlung eines aufrecht gehenden Menschen geometrisch betrachtet einen wesentlichen Beitrag zum Sensorsignal liefert. In der folgenden Tabelle sind die genutzten Wirkbereiche, die man auch als "Hauptwirkbereiche" bezeichnen kann, sowie die lokalen Brennweiten der zugehörigen Spiegelelemente J1 bis J11 für die Strahlungsempfangsbereiche I1 bis I11 angegeben.

| I | genutzter Wirkbereich [m] | lokale Brennweite [mm] |
|---|---|---|
| 1 | 10 bis 25 | 40 |
| 2 | 7 - 18 | 30 |
| 3 | 4 - 11 | 27 |
| 4 | 2 - 7 | 27 |
| 5 | 1,5 - 5 | 15 |
| 6 | 1 - 3 | 13 |
| 7 | 0,5 - 2,5 | 12 |
| 8 | 0,5 - 1,5 | 10,5 |
| 9 | 0,5 - 1 | 10 |
| 10 | 0 - 0,75 | 9,5 |
| 11 | 0 - 0,5 | 7,8 |

In den Figuren 5 und 6 ist die Gesamtheit der Strahlungsempfangsbereiche eines erfindungsgemäßen Infraroteindringdetektors gemäß Figuren 3 und 4 graphisch dargestellt und zwar in Figur 5 senkrecht von oben und in Figur 6 von der Seite gesehen. Aus der Draufsicht ist erkennbar, daß die Strahlungsempfangsbereiche I1 bis I11 schmal sind, aus der Seitenansicht ist erkennbar, daß die Strahlungsempfangsbereiche I1 und I2 aber außerordentlich weit reichen. In Figur 6 sind die einzelnen Strahlungsempfangsbereiche I1 bis I11 für einen in ca 2,5m Höhe montierten Infraroteindringdetektor gezeigt. Es ist erkennbar, daß ein Infrarotstrahlung aussendendes Objekt, das in etwa die Gestalt eines aufrecht gehenden Menschen hat, im mittleren Entfernungsbereich Infrarotstrahlung in mehreren Strahlungsempfangsbereichen I2, I3, I4 aussendet, während es z.B. im entferntesten Strahlungsempfangsbereich I1 nur in einem einzigen Strahlungsempfangsbereich Infrarotstrahlung aussendet.

In Figur 7 ist die unterschiedliche Empfindlichkeit von Infraroteindringdetektoren gegenüber Infrarotstrahlung aussendenden Objekten in Abhängigkeit von der Entfernung vom Detektor für zwei Infraroteindringdetektoren graphisch dargestellt. Auf der Ordinatenachse ist das Sensorsignal [in relativen Einheiten] und auf der Abszissenachse die Entfernung des Infrarotstrahlung aussendenden Objektes in Metern angegeben. Die Kurve b) gilt für einen Infraroteindringdetektor gemäß EP-A1-0'262'241 (=̂US-PS-4,740,701), die Kurve a) für einen Infraroteindringdetektor gemäß vorliegender Erfindung. Die Kurve c) gibt die Detektionsschwelle der Infraroteindringdetektoren für ein Infrarotstrahlung aussendendes Objekt an. Die Kurven gelten für ein Infrarotstrahlung aussendendes Objekt, das annähernd die Gestalt eines aufrecht gehenden Menschen hat und das sich in verschiedenen Entfernungen mit einer Geschwindigkeit von 60cm/sec quer durch einen oder mehrere der Strahlungsempfangsbereiche I1 bis I11 bewegt. Man erkennt für den Infraroteindringdetektor gemäß Stand der Technik die starke Abhängigkeit des Infrarotsensorsignals von der Entfernung. Im Gegensatz dazu ist die Empfindlichkeit des erfindungsgemäßen Infraroteindringdetektors für alle Entfernungen nahezu gleich.

Abwandlungen der vorbeschriebenen Konstruktion für Infraroteindringdetektoren sind im Rahmen der Erfindung gemäß den Ansprüchen möglich und dem Fachmann geläufig.

## Patentansprüche

1. Infraroteindringdetektor zur Detektion des Eindringens Infrarotstrahlung aussendender Objekte in langgestreckte Räume mit einem von einem Gehäuse umschlossenen Infrarotsensor (S), welcher in Abhängigkeit von der zeitlichen Änderung der Intensität der auftreffenden Strahlung ein elektrisches Signal abgibt, mit einer Vielzahl von optischen Bündelungsmitteln (J1 bis J11) zur Fokussierung der Infrarotstrahlung aus einer Vielzahl von Strahlungsempfangsbereichen (I1 bis I11) auf den gemeinsamen Infrarotsensor (S) und mit einer Auswerteschaltung, welche bei Überschreiten eines vorbestimmten Schwellenwertes des Ausgangssignals des Infrarotsensors (S) ein Alarmsignal abgibt, dadurch gekennzeichnet, daß die optischen Bündelungsmittel (J1 bis J11) in einer Vielzahl von horizontal und/oder vertikal versetzten Reihen so konstruiert und angeordnet sind, daß die Strahlungsempfangsbereiche (I1 bis I11) den zu überwachenden Raum in vertikaler Richtung überlappend abdecken und daß die Größe der durch den Infrarotsensor (S) als Scheitelpunkt und die äußere Begrenzungslinie des jeweiligen Bündelungsmittels (J1 bis J11) gebildeten Raumwinkel dergestalt ist, daß in jedem Abstand vom Detektor die Summe der aus unterschiedlichen Strahlungsempfangsbereichen (I1 bis I11) von einem sich bewegenden, Infrarotstrahlung aussendenden Objekt der Gestalt eines aufrecht gehenden Menschen auf den Infrarotsensor (S) fallenden Strahlung konstant ist.

2. Detektor gemäß Patentanspruch 1, dadurch gekennzeichnet, daß die optischen Bündelungsmittel (J1 bis J11) so konstruiert sind, daß die Größe der durch den Infrarotsensor (S) als Scheitelpunkt und die äußere Begrenzungslinie des jeweiligen Bündelungsmittels (J1 bis J11) gebildeten Raumwinkel eine Funktion des Abstandes des genutzten Wirkbereichs der Strahlungsempfangsbereiche (I1 bis I11) vom Detektor ist, wobei die Raumwinkel der Bündelungsmittel (J1, J2), welche zu Strahlungsempfangsbereichen mit am weitesten entfernten (I1, I2) und am nächsten gelegenen (I10, I11) genutzten Wirkbereichen gehören, am größten und die Raumwinkel der Bündelungsmittel (J7, J8), die zu Strahlungsempfangsbereichen mit genutzten Wirkbereichen in mittleren Abständen (I7, I8) vom Detektor gehören, am kleinsten sind.

3. Detektor gemäß einem der Patentansprüche 1 und 2, dadurch gekennzeichnet, daß die optischen Bündelungsmittel (J1 bis J11) aus einer Vielzahl von Hohlspiegeln, vorzugsweise in einer Anzahl zwischen sieben und fünfzehn, bestehen.

4. Detektor gemäß einem der Patentansprüche 1 und 2, dadurch gekennzeichnet, daß die optischen Bündelungsmittel (J1 bis J11) aus einer Vielzahl von Fresnellinsen, vorzugsweise in einer Anzahl zwischen sieben und fünfzehn, insbesondere in einer Anzahl von elf, bestehen.

5. Detektor gemäß Patentanspruch 3, dadurch gekennzeichnet, daß er elf Hohlspiegel (J1 bis J11) als optische Bündelungsmittel aufweist, daß, wenn der Raumwinkel des Spiegels (J1), welcher zu dem am weitesten reichenden Strahlungsempfangsbereich (I1) gehört, als 100 gesetzt wird, der Raumwinkel des Spiegels (J2), welcher zu dem nächsten näher gelegenen Strahlungsempfangsbereich (I2) gehört, einen Raumwinkel von ebenfalls ca. 100% aufweist, daß die Raumwinkel der Spiegel (J3, J4), welche zu den beiden nächsten näher gelegenen Strahlungsempfangsbereichen (I3, I4) gehören, ca. 48% betragen und daß die Raumwinkel der Spiegel (J5 bis J10), welche zu den folgenden näher gelegenen Strahlungsempfangsbereichen gehören, (I5) ca. 44%, (I6) ca. 44%, (I7) ca. 28%, (I8) ca. 30%, (I9) ca. 42%, (I10) ca. 49% und der Raumwinkel des Spiegels (J11), welcher zu dem am nächsten gelegenen Strahlungsempfangsbereich (I11) gehört, ca. 143% betragen.

6. Detektor gemäß einem der Patentansprüche 1 und 2, dadurch gekennzeichnet, daß die optischen Bündelungsmittel (J1 bis J11) aus einer Vielzahl von Hohlspiegeln in Kombination mit einer Vielzahl von Fresnellinsen bestehen, wobei vorzugsweise die Fresnellinsen (J1 bis J4) zu den Strahlungsempfangsbereichen (I1 bis I4) mit entfernter gelegenen genutzten Wirkbereichen und die Hohlspiegel (J5 bis J11) zu den Strahlungsempfangsbereichen (I5 bis I11) mit näher gelegenen genutzten Wirkbereichen gehören.

## Claims

1. Infrared intrusion detector for detecting the intrusion of objects emitting infrared radiation in elongate rooms, having an infrared sensor (S), which is enclosed by a housing and emits an electric signal in dependence on the changeover time in the intensity of the impinging radiation, having a multiplicity of optical focusing means (J1 to J11) for focusing on the common infrared sensor (S) the infrared radiation from a multiplicity of radiation receiving areas (I1 to I11), and having an evaluation circuit, which emits an alarm signal if a predetermined threshold value of the output signal of the infrared sensor (S) is exceeded, characterised in that the optical focusing means (J1 to J11) are designed and arranged in a multiplicity of horizontally and/or vertically offset rows such that the radiation receiving areas (I1 to I11) cover the room to be monitored in a manner overlapping in the vertical direction and in that the size of the solid angles formed by the infrared sensor (S) as the vertex and the outer delimiting line of the respective focusing means (J1 to J11) is made such that the sum of the radiation falling on the infrared sensor (S) from different radiation receiving areas (I1 to I11) of a moving object emitting infrared radiation of the form of a person walking upright is constant at every distance from the detector.

2. Detector according to Patent Claim 1, characterised in that the optical focusing means (J1 to J11) are designed such that the size of the solid angle formed by the infrared sensor (S) as the vertex and the outer delimiting line of the respective focusing means (J1 to J11) is a function of the distance of the used effective range of the radiation receiving areas (I1 to I11) from the detector, the greatest solid angles being of the focusing means (J1, J2) which belong to radiation receiving areas having used effective ranges furthest away (I1, I2) and closest (I10, I11), and the smallest solid angles being of the focusing means (J7, J8) which belong to radiation receiving areas having used effective ranges at moderate distances (I7, I8) from the detector.

3. Detector according to one of Patent Claims 1 and 2, characterised in that the optical focusing means (J1 to J11) comprise a multiplicity of hollow mirrors, preferably of a number between seven and fifteen.

4. Detector according to one of Patent Claims 1 and 2, characterised in that the optical focusing means (J1 to J11) comprise a multiplicity of Fresnel lenses, preferably of a number between seven and fifteen, in particular eleven.

5. Detector according to Patent Claim 3, characterised in that it has eleven hollow mirrors (J1 to J11) as optical focusing means, in that, if the solid angle of the mirror (J1) which belongs to the furthest-reaching radiation receiving area (I1) is set as 100, the solid angle of the mirror (J2) which belongs to the next nearer radiation receiving area (I2) has a solid angle [sic] of likewise about 100%, in that the solid angles of the mirrors (J3, J4) which belong to the two next nearer radiation receiving areas (I3, I4) are about 48% and in that the solid angles of the mirrors (J5 to J10) which belong to the following nearer radiation receiving areas are (I5) about 44%, (I6) about 44%, (I7) about 28%, (I8) about 30%, (I9) about 42%, (I10) about 49%, and the solid angle of the mirror (J11) which belongs to the nearest radiation receiving area (I11) is about 143%.

6. Detector according to one of Patent Claims 1 and 2, characterised in that the optical focusing means (J1 to J11) comprise a multiplicity of hollow mirrors in combination with a multiplicity of Fresnel lenses, the Fresnel lenses (J1 to J4) preferably belonging to the radiation receiving areas (I1 to I4) having further-away used effective ranges and the hollow mirrors (J5 to J11) preferably belonging to the radiation receiving areas (I5 to I11) having nearer used effective ranges.

## Revendications

1. Détecteur d'intrusion à infrarouge pour détecter l'intrusion d'objets émettant un rayonnement infrarouge dans des pièces allongées, comportant un capteur à infrarouge (S) entouré par un boîtier et qui délivre un signal électrique en fonction de la variation dans le temps de l'intensité du rayonnement qui apparaît, une multiplicité de moyens optiques de focalisation (J1 à J11) servant à focaliser le rayonnement infrarouge émanant d'une multiplicité de zones (I1 à I11) de réception du rayonnement, sur le capteur à infrarouge commun, et un circuit d'évaluation qui délivre un signal d'alarme lors du dépassement d'une valeur de seuil prédéterminée du signal de sortie du capteur à infrarouge (S), caractérisé par le fait que les moyens optiques de focalisation (J1 à J11) sont constitués et disposés suivant une multiplicité de rangées décalées horizontalement et/ou verticalement de sorte que les zones (I1 à I11) de réception de rayonnement couvrent la pièce à contrôler en se chevauchant dans la direction verticale et que la grandeur de l'angle solide formé par le capteur à infrarouge (S) en tant que sommet et par la ligne limite extérieure du moyen respectif de focalisation (J1 à J11) est telle qu'à n'importe quelle distance du détecteur, la somme du rayonnement provenant des différentes zones (I1 à I11) de réception du rayonnement d'un objet mobile émettant un rayonnement infrarouge possédant la forme d'un homme debout et tombant sur le capteur infrarouge (S), est constante.

2. Détecteur suivant la revendication 1, caractérisé par le fait que les moyens optiques de focalisation (J1 à J11) sont constitués de telle sorte que la grandeur de l'angle solide formé par le capteur à infrarouge (S) en tant que sommet et par la ligne limite extérieure du moyen respectif de focalisation (J1 à J11) est fonction de la distance entre la région active utilisée des zones (I1 à I11) de réception du rayonnement et le détecteur, les angles solides des moyens de focalisation (J1,J2), qui sont associés à des zones de réception de rayonnement comportant des régions actives utilisées les plus éloignées (I1,I2) et des régions actives utilisées les plus proches (I10,I11), sont maximum, et les angles solides des moyens de focalisation (J7,J8), qui sont associés aux zones de réception de rayonnement comportant des régions actives utilisées situées à des distances moyennes (I7,I8) du détecteur, sont minimum.

3. Détecteur suivant l'une des revendications 1 et 2, caractérisé par le fait que les moyens optiques de focalisation (J1 à J11) sont constitués par une multiplicité de miroirs concaves, de préférence un nombre de tels miroirs compris entre sept et quinze.

4. Détecteur suivant l'une des revendications 1 et 2, caractérisé par le fait que les moyens optiques de focalisation (J1 à J11) sont constitués par une multiplicité de lentilles de Fresnel, prévues de préférence en un nombre compris entre sept et quinze, et notamment prévues au nombre de onze.

5. Détecteur suivant la revendication 3, caractérisé par le fait qu'il comporte onze miroirs concaves (J1 à J11) comme moyens optiques de focalisation, que, si on fixe à 100 la valeur de l'angle solide du miroir (J1), qui est associé à la zone (I1) de réception du rayonnement qui a la portée la plus grande, l'angle solide du miroir (J2), qui est associé à la zone (I2) de réception du rayonnement qui est plus proche en second, possède un angle solide égal aussi à environ 100 %, que les angles solides des miroirs (J3,J4), qui sont associés à des zones (I3,I4) de réception du rayonnement, qui sont les plus proches immédiatement suivantes, sont égaux à environ 48 % et que les angles solides des miroirs (J5 à J10), qui sont associés aux zones de réception de rayonnement plus proches suivantes, sont égaux à environ 44 % (pour I5), à environ 44 % (pour I6), à environ 28 % (pour I7), à environ 30 % (pour I8), à environ 42 % (pour I9), à environ 49 % (pour I10), et l'angle solide du miroir J11, qui est associé à la zone (I11) de réception du rayonnement, qui est la plus proche, est égal à environ 143 %.

6. Détecteur suivant l'une des revendications 1 et 2, caractérisé par le fait que les moyens optiques de focalisation (J1 à J11) sont constitués par une multiplicité de miroirs concaves en combinaison avec une multiplicité de lentilles de Fresnel, les lentilles de Fresnel (J1 à J4) étant associées de préférence aux zones (I1 à I4) de réception du rayonnement comportant des régions actives utilisées qui sont plus éloignées, et les miroirs concaves (J5 à J11) étant associés aux zones (I5 à I11) de réception de rayonnement, qui comportent les régions actives utilisées qui sont les plus proches.
